# EUROPÄISCHE PATENTSCHRIFT

(11) **EP 2 107 326 B1**
(45) Veröffentlichungstag und Bekanntmachung des Hinweises auf die Patenterteilung: **16.09.2020**
(21) Anmeldenummer: 09100188.3
(22) Anmeldetag: 17.03.2009
(51) Int. Cl.: F25D 25/00, F25D 25/02, A47B 73/00

(54) **Kältegerät mit einer Haltevorrichtung zur Lagerung von Flaschen**
Cooling device with a holding device for storing bottles
Appareil de refroidissement doté d'un dispositif de fixation destiné au stockage de bouteilles

(30) Priorität: 04.04.2008 DE 202008004770 U
(43) Veröffentlichungstag der Anmeldung: 07.10.2009
(73) Patentinhaber: BSH Hausgeräte GmbH, 81739 München (DE)
(72) Erfinder: Staud, Ralph, 81669 München (DE); Tischer, Thomas, 85540 Haar (DE)

(56) Entgegenhaltungen:
- EP-A- 1 426 716
- WO-A-2005/057109
- WO-A-2006/090342
- US-A- 5 819 937

## Beschreibung

Die vorliegende Erfindung betrifft ein Kältegerät, insbesondere ein Haushaltskältegerät, mit einer Haltevorrichtung zur Lagerung von Flaschen oder Dosen, insbesondere einen Kühlschrank, mit einem derartigen Gestell.

Zur Lagerung von Flaschen, insbesondere Weinflaschen, in Kühlschränken sind verschiedene Möglichkeiten bekannt. Eine Möglichkeit besteht darin, die Flaschen in einem Abstellbehälter in der Kühlschranktür stehend unterzubringen. Ein Nachteil besteht darin, dass hier für verschiedene Nahrungsmittel, die dort untergebracht werden sollen, nur ein begrenzter Raum zur Verfügung steht. Nachteilig ist auch der relativ große Abstand zu den Kühlflächen, sodass eine eventuell gewünschte schnelle Kühlung der Flaschen nicht erreicht wird. In speziellen Weinkühlschränken verwendet man üblicherweise Ablageböden. Für normale Kühlschränke sind diese wegen ihres großen Platzbedarfs weniger geeignet.

Die Patentschrift US 5,819,937 zeigt ein Kältegerät mit einem Schubfach.

Die Offenlegungsschrift WO 2005/057109 A1 zeigt ein Kältegerät mit einem eingehängten Aufbewahrungsbehälter. WO 2005/057109 A1 offenbart ein Kältegerät gemäß dem Oberbegriff des Anspruchs 1.

Die Offenlegungsschrift WO 2006/090342 zeigt ein Kältegerät mit einem eingehängten Aufbewahrungsbehälter.

Die Offenlegungsschrift EP 1 426 716 zeigt ein Kältegerät mit einer Lagervorrichtung für Essensbehälter, welche in dem Kältegerät eingehängt ist.

Der vorliegenden Erfindung liegt die Aufgabe zu Grunde, eine neue Raum sparende Möglichkeit zur Lagerung von Flaschen oder Dosen in einem Kühlschrank zu schaffen, die noch dazu eine effiziente Kühlung der Flaschen ermöglicht.

Zur Lösung dieser Aufgabe schlägt die Erfindung ein Kältegerät, insbesondere ein Haushaltskältegerät, vor, das mit einer Haltevorrichtung zur Lagerung von Flaschen oder Dosen gemäß Anspruch 1 ausgestattet ist. Das Kältegerät ist vorzugsweise ein Kühlschrank oder ein Tiefkühlschrank..

Die Haltevorrichtung des erfindungsgemäßen Kältegerätes ist in Anspruch 1 definiert.

Das Basisteil und die Seitenteile sind vorzugsweise durch plattenartige Komponenten, insbesondere Blechstücke, gebildet. Die plattenartigen Teile sind vorzugsweise ca. 0,2mm bis 3mm dich und können aus Metallblech (z.B. Aluminium oder Eisen), Kunststoff, Glas oder Keramik gefertigt sein. Um Material zu sparen, können das Basisteil und die Seitenteile mit Löchern oder Schlitzen versehen sein. Alternativ kann die Haltevorrichtung auch aus ggfs. verstärkter Pappe hergestellt sein.

Vorteilhafterweise passt die Haltevorrichtung genau in eine untere Ecke des Kühlschranks. Besonders bevorzugt sind die Übergänge zwischen Basisteil und Seitenteilen an die Form des Kühlschrankinnenraums angepasst. Dies kann insbesondere dadurch erreicht werden, dass die Eckradien an den Übergängen zwischen Basisteil und Seitenteilen entsprechend den Eckradien des Kühlschrankinnenraums ausgebildet sind. Die Haltevorrichtung kann dann Platz sparend direkt neben dem Kühlschrankkompressor angeordnet werden, wo es besonders wirksam gekühlt wird. Die Haltevorrichtung kann dabei so ausgebildet werden, dass sie mit einer Gemüseschale ausgetauscht werden kann. Darüber hinaus können auch das Basisteil und die Seitenteile an die Form des Kühlschrankinnenbehälters angepasst sein. Die Abmessungen des Basisteils und/oder der Seitenteile sind vorzugsweise an die Größe des Kühlschrankinnenbehälters, insbesondere an den Platz neben dem Kompressor, angepasst.

Erfindungsgemäß weist die durch das Basisteil und die Seitenteile gebildete Haltevorrichtung einen im Wesentlichen V-förmigen oder im Wesentlichen X-förmigen Querschnitt auf. Besonders bevorzugt ist die Haltevorrichtung aus einem zumindest im Wesentlichen V-förmig gebogenen Blech, insbesondere Metallblech, hergestellt. Bei einem U-förmigen Querschnitt. Bei allen Ausführungsformen haben Basisteil und Seitenteile vorzugsweise eine konstante Tiefe und/oder Materialstärke. Bei einer im Wesentlichen V-förmigen Haltevorrichtung weisen die beiden Seitenteile nach oben und voneinander weg. Um die Haltevorrichtung zu stabilisieren, ragt das Basisteil bei der V-förmigen Ausführungsform vorzugsweise zu den Seiten über die Ansätze der Seitenteile nach außen und bildet somit eine stabile Standfläche.

Bei einem X-förmigen Querschnitt hat das Basisteil zwei Schenkel, die von dem Ansatzpunkt der beiden Seitenteile nach unten und zu den Seiten abstehen. Eine Haltevorrichtung mit X-förmigem Querschnitt wird vorzugsweise durch Ineinanderschieben von zwei jeweils bis zur Mitte geschlitzten, gleichgroßen, rechteckigen Plattenteilen gebildet.

Die Haltevorrichtung ist vorzugsweise mit einem Deckenteil versehen, das die freien Enden der Seitenteile miteinander verbindet. Das Deckenteil kann abnehmbar sein oder einstückig mit einem oder beiden der beiden Seitenteile ausgebildet sein.

Das Basisteil bildet vorzugsweise eine Aufstellebene für die Haltevorrichtung, welche somit auf dem Basisteil ruht. Vorzugsweise bildet das Basisteil eine stabile Standfläche für die Haltevorrichtung.

Ferner erstrecken sich die beiden Seitenteile der im Querschnitt U-förmigen Haltevorrichtung vorzugsweise im Wesentlichen rechtwinklig von der Aufstellebene. Alternativ können sich die beiden Seitenteile im Querschnitt auch in einem Winkel von 60° bis 130° von der Abstellebene erstrecken, wobei eine symmetrische Anordnung der Seitenteile bevorzugt ist.

Gemäß einer vorteilhaften Ausbildung der Erfindung werden an der Unterseite des Basisteils Gummifüße vorgesehen, um ein Verrutschen und das Verkratzen des Kühlschrankinnenbehälters zu verhindern.

Gemäß einer bevorzugten Ausführungsform können in den Seitenteilen Ausbuchtungen zur Aufnahme von Flaschen vorgesehen sein. Diese sind vorzugsweise im Querschnitt kreissegmentförmig, wobei der Kreisradius etwa dem Außenradius einer Wein- oder Bierflasche entspricht. Der Querschnitt der Haltevorrichtung ist vorzugsweise über deren gesamte Tiefe gleich.

Gemäß einer weiteren bevorzugten Ausführungsform weist die Vorrichtung einen Einsatz auf, welcher mehrere Fächer für einzelne Flaschen umfasst. Ein derartiger Einsatz kann im Querschnitt kreuzförmig oder doppelkreuzförmig gestaltet sein.

Die Flaschen können mit dem Hals nach hinten in der Haltevorrichtung gestapelt werden. Bei der Lagerung von Dosen können ggf. jeweils zwei Dosen hintereinander gestapelt werden.

Durch die Erfindung wird eine mit geringen Kosten herstellbare Haltevorrichtung geschaffen, das es gestattet, Flaschen oder Dosen, insbesondere Weinflaschen, Platz sparend und mit effektiver Kühlung in einem Kühlschrank unterzubringen. Ein weiterer Vorteil besteht in der Möglichkeit, die Haltevorrichtung einfach zu reinigen, ggf. sogar im Geschirrspüler.

Im Folgenden werden Ausführungsbeispiele der Erfindung an Hand der Figuren erläutert. In den Figuren zeigen:
- Fig. 1: eine perspektivische Ansicht einer Haltevorrichtung zur Lagerung von Flaschen in einem Kühlschrank gemäß einer Ausführungsform, die nicht unter den Schutzbereich der Ansprüche fällt;
- Fig. 2: eine perspektivische Ansicht einer Haltevorrichtung zur Lagerung von Flaschen in einem Kühlschrank gemäß einer Ausführungsform, die nicht unter den Schutzbereich der Ansprüche fällt;
- Fig. 3: einen Querschnitt durch eine Haltevorrichtung zur Lagerung von Flaschen gemäß der Ausführungsform, die nicht unter den Schutzbereich der Ansprüche fällt;
- Fig. 4: einen Querschnitt durch eine Haltevorrichtung zur Lagerung von Flaschen gemäß einer Ausführungsform, die nicht unter den Schutzbereich der Ansprüche fällt;
- Fig. 5: einen Querschnitt durch eine Haltevorrichtung zur Lagerung von Flaschen mit Einsatzteil;
- Fig. 6: einen Querschnitt durch eine Haltevorrichtung zur Lagerung von Flaschen gemäß einer Ausführungsform, die nicht unter den Schutzbereich der Ansprüche fällt;
- Fig. 7: einen Querschnitt durch eine Haltevorrichtung zur Lagerung von Flaschen gemäß der Erfindung;
- Fig. 8: einen Querschnitt durch eine Haltevorrichtung zur Lagerung von Flaschen gemäß der Erfindung.

Fig. 1 zeigt eine nicht beanspruchte Ausführungsform einer Haltevorrichtung 10 zur Lagerung von Flaschen in einem Kühlschrank 9, welches ein U-förmig gebogenes Blech mit einem Basisteil 1 und sich an die beiden Seiten des Basisteils 1 unter rechten Winkeln anschließenden Seitenteilen 2 und 3 umfasst. Die Radien der Übergänge 4 zwischen Basisteil 1 und den Seitenteilen 2 und 3 sind den Eckradien des Kühlschrankinnenraums angepasst, sodass eine Platz sparende Unterbringung im Kühlschrank 9 ermöglicht wird. Wie dargestellt können Flaschen 5, insbesondere Weinflaschen, in der Haltevorrichtung 10 mit dem Hals nach hinten gestapelt werden. Die Seitenteilen 2 und 3 definieren zusammen mit dem Basisteil 1 eine nach vorne offene Öffnungsebene, die ungefähr parallel zur nicht dargstellten Kühlschranktür verläuft und durch die die Flaschen 5 in die Haltevorrichtung 10 eingesetzt werden können. Vorzugsweise sind die Seitenteile 2, 3 als Seitenwände ausgebildet.

Die Haltevorrichtung 10 ist in der unteren linken Ecke des Kühlschrankinnenraums dargestellt, so dass die Flaschenhälse in den Raum neben dem Kompressor 6 hinein ragen. Dadurch wird eine besonders effiziente Ausnutzung des vorhandenen Raums erreicht.

An der Unterseite des Basisteils 1 der Haltevorrichtung 10 sind in Figur 1 nicht sichtbare Gummifüße vorgesehen. Sie verhindern einerseits ein Verrutschen der Haltevorrichtung 10 im Kühlschrank. Gleichzeitig vermeidet man hierdurch ein Verkratzen des Kühlschrankinnenbehälters.

Fig. 2 zeigt eine Haltevorrichtung 10', in der die Seitenteile 2, 3 sowie das Basisteil 1 mit Ausbuchtungen 7 zur Aufnahme der Flaschen 5 versehen sind. Dadurch wird eine noch Platz sparendere Lagerung möglich, dafür ist die Haltevorrichtung 10' nur für eine bestimmte Flaschen- oder Dosengröße, im vorliegenden Fall Weinflaschen, geeignet.

Fig. 3 zeigt einen Querschnitt durch eine Haltevorrichtung 10 der Fig. 1, wobei in dieser Darstellung auch die Gummifüße 11 sichtbar sind. Die Übergänge 4 zwischen Basisteil 1 und den Seitenteilen 2 und 3 sind in diesem Beispiel abgeflacht, um sich an die Eckradien des Kühlschrankinnenraums anzupassen. Die Öffnungsebene der in den Fig. 3 - 8 dargestellten Haltevorrichtungen liegt in der Papierebene.

Fig. 4 zeigt einen Querschnitt durch eine Haltevorrichtung 10' gemäß der Fig. 2. In dieser Haltevorrichtung können fünf Flaschen gelagert werden, eine in jeder der Ausbuchtungen 7 und eine in der Mitte.

Fig. 5 zeigt eine Haltevorrichtung 10 nach Art der Figur 1 im Querschnitt, welches jedoch mit einem Einsatz 8 versehen ist, welcher mehrere Fächer für einzelne Flaschen umfasst. Der Einsatz 8 besteht im dargestellten Beispiel aus zwei senkrechten und zwei waagerechten Blechen, die einander jeweils im rechten Winkel kreuzen. Vorteilhafterweise ist der Einsatz an eine bestimmte Flaschen- oder Dosengröße (z.B. Weinflaschen, Bierflaschen, Getränkedosen) angepasst. Gemäß einer nicht dargestellten Alternative weist der Einsatz wabenförmige, d.h. im Querschnitt sechseckige, Fächer auf, wodurch eine besonders Platz sparende Stapelung von Flaschen oder Dosen ermöglicht wird. Es können verschiedene Einsätze 8 für verschiedene Flaschengrößen in ein und dieselbe Haltevorrichtung 10 passen.

Fig. 6 zeigt eine Haltevorrichtung 10, welche einen leicht V-förmigen Querschnitt aufweist, da die Seitenteile 2 und 3 in einem Winkel von ca. 100° von der durch das Basisteil 1 definierten Abstellebene nach außen wegstehen. Die Haltevorrichtung 10 der Fig. 6 weist ferner ein Deckenteil 12 auf, welches die freien Enden der Seitenteile 2, 3 miteinander verbindet. Das Deckenteil 12 ist vorzugsweise einstückig mit den Seitenteilen 2, 3.

In Fig. 7 ist eine erfindungsgemäße Haltevorrichtung 10 dargestellt, welche einen V-förmigen Querschnitt aufweist. Die Seitenteile 2, 3 ragen von einem gemeinsamen Ansatz auf dem Basisteil 1 mit einem Öffnungswinkel von ca. 60° nach oben und bilden zwischen sich eine Aufnahme für Flaschen, Dosen und anderes Kühlgut. Das Basisteil 1 definiert eine Aufstellebene und bildet eine stabile Standfläche.

Fig. 8 zeigt einen schematischen Querschnitt durch eine weitere erfindungsgemäße Haltevorrichtung 10, welche einen im Wesentlichen X-förmigen Querschnitt aufweist. Hier ist das Basisteil durch zwei Schenkel 1a, 1b ausgebildet, die von einer Kreuzungslinie 13 nach unten gerichtet sind, während die beiden Seitenteile 2, 3 von der gemeinsamen Kreuzungslinie 13 nach oben gerichtet sind. Im dargestellten Beispiel weisen die Basisteil-Schenkel 1a, 1b und die Seitenteile 2, 3 jeweils einen Winkel von ca. 90° zueinander auf. Weitere Ausführungsformen sind so ausgebildet, dass der Öffnungswinkel zwischen den Seitenteilen 2, 3 sowie zwischen den beiden Basisteil-Schenkeln 1a und 1b ca. 100° - 140° beträgt. Die Seitenteile 2, 3 können ferner nach außen gewölbt sein, um einen größeren Aufnahmeraum für Kühlgut bereitzustellen. Vorzugsweise werden der Basisteil-Schenkel 1a und das Seitenteil 2 sowie der Basisteil-Schenkel 1b und das Seitenteil 3 jeweils durch eine Platte gebildet, wobei die beiden Platten bevorzugt kreuzförmig ineinander gesteckt sind.

## Patentansprüche

1. Kältegerät (9), insbesondere Haushaltskältegerät, mit einer Haltevorrichtung (10, 10') zur Lagerung von Flaschen (5) oder Dosen, umfassend ein als Boden dienendes Basisteil (1) und zwei sich an den beiden Seiten des Basisteils (1) anschließenden, vom Basisteil (1) nach oben weggerichteten Seitenteilen (2,3), die zusammen mit dem Basisteil (1) eine Öffnungsebene bilden, wobei die Haltevorrichtung (10, 10') nach vorne zu der Öffnungsebene hin offen ist, wobei das Basisteil (1) eine Aufstellebene für die Haltevorrichtung (10, 10') definiert, wobei die Öffnungsebene im Wesentlichen quer zum Basisteil und den beiden Seitenteilen ausgerichtet ist, und durch die Öffnungsebene Flaschen, Dosen oder anderes Kühlgut in die Haltevorrichtung eingelegt werden können, wobei die Haltevorrichtung zur stapelbaren, liegenden Lagerung geeignet ist, **dadurch gekennzeichnet, dass** die durch das Basisteil (1) und die Seitenteile (2, 3) gebildete Haltevorrichtung (10, 10') einen im Wesentlichen V-förmigen oder im Wesentlichen X-förmigen Querschnitt aufweist.

2. Kältegerät nach Anspruch 1, **dadurch gekennzeichnet, dass** die im Querschnitt V-förmige Haltevorrichtung (10, 10') aus einem plattenartigen Halbzeug geformt ist.

3. Kältegerät nach einem der vorherigen Ansprüche 1 oder 2, **dadurch gekennzeichnet, dass** in den Seitenteilen (2,3) der Haltevorrichtung (10') Ausbuchtungen (7) zur Aufnahme von Flaschen vorgesehen sind.

4. Kältegerät (9) nach einem der vorherigen Ansprüche 1 bis 3, **dadurch gekennzeichnet, dass** das Basisteil (1) und die Seitenteile (2,3) und/oder die Übergänge (4) zwischen Basisteil (1) und Seitenteilen (2,3) an die Form des Kühlschrankinnenraums angepasst sind.

5. Kältegerät (9) nach einem der vorherigen Ansprüche 1 bis 4, **dadurch gekennzeichnet, dass** die Eckradien an den Übergängen (4) zwischen Basisteil (1) und Seitenteilen (2,3) entsprechend den Eckradien des Kühlschrankinnenraums ausgebildet sind.

6. Kältegerät nach einem der Ansprüche 1 bis 5, **dadurch gekennzeichnet, dass** die Haltevorrichtung (10, 10') mit einem Deckenteil (12) versehen ist, das die freien Enden der Seitenteile (2, 3) miteinander verbindet.

7. Kältegerät nach einem der vorherigen Ansprüche, **dadurch gekennzeichnet, dass** das Basisteil (1) als Aufstellebene dient und dass an der Unterseite des Basisteils (1) Gummifüße angeordnet sind.

8. Kältegerät nach einem der vorherigen Ansprüche, **dadurch gekennzeichnet, dass** die Haltevorrichtung (10) einen Einsatz (8) aufweist, welcher mehrere Fächer für einzelne Flaschen (5) umfasst.

## Claims

1. Refrigerator (9), in particular a household refrigerator, having a holding device (10, 10') for storing bottles (5) or cans, comprising a base part (1) acting as a bottom and two side parts (2, 3) that are directed upwards from the base part (1) and connected to both sides of the base part (1), which together with the base part (1) form an opening plane, wherein the holding device (10, 10') is open forwardly towards the opening plane, wherein the base part (1) defines a support plane for the holding device (10, 10'), wherein the opening plane is aligned substantially transversely to the base part and the two side parts, and bottles, cans or other refrigerated goods can be inserted into the holding device through the opening plane, wherein the holding device is suitable for stackable, horizontal storage, **characterised in that** the holding device (10, 10') formed by the base part (1) and the side parts (2, 3) has a substantially V-shaped or substantially X-shaped cross-section.

2. Refrigerator according to claim 1, **characterised in that** the holding device (10, 10'), which is V-shaped in cross-section, is formed from a plate-like semi-finished part.

3. Refrigerator according to one of the previous claims 1 or 2, **characterised in that** bulges (7) for receiving bottles are provided in the side parts (2, 3) of the holding device (10').

4. Refrigerator (9) according to one of the previous claims 1 to 3, **characterised in that** the base part (1) and the side parts (2, 3) and/or the transitions (4) between base part (1) and side parts (2, 3) are adapted to the shape of the refrigerator interior.

5. Refrigerator (9) according to one of the previous claims 1 to 4, **characterised in that** the corner radii at the transitions (4) between the base part (1) and side parts (2, 3) are embodied in accordance with the corner radii of the refrigerator interior.

6. Refrigerator according to one of the claims 1 to 5, **characterised in that** the holding device (10, 10') is provided with a cover part (12) which connects the free ends of the side parts (2, 3) to one another.

7. Refrigerator according to one of the previous claims, **characterised in that** the base part (1) serves as a support plane and that rubber feet are arranged on the underside of the base part (1).

8. Refrigerator according to one of the previous claims, **characterised in that** the holding device (10) has an insert (8) which comprises multiple compartments for individual bottles (5).

## Revendications

1. Appareil frigorifique (9), en particulier appareil frigorifique ménager, avec un dispositif de retenue (10, 10') pour le stockage de bouteilles (5) ou de canettes, comprenant une partie de base (1) servant de fond et deux parties latérales (2, 3) se joignant aux deux côtés de la partie de base (1), dirigées en éloignement de la partie de base (1) vers le haut, qui constituent avec la partie de base (1) un plan d'ouverture, dans lequel le dispositif de retenue (10, 10') est ouvert vers l'avant en direction du plan d'ouverture, dans lequel la partie de base (1) définit un plan d'installation pour le dispositif de retenue (10, 10'), dans lequel le plan d'ouverture est orienté essentiellement transversalement à la partie de base et aux deux parties latérales, et le plan d'ouverture permet d'insérer des bouteilles, des canettes ou d'autres denrées à réfrigérer dans le dispositif de retenue, dans lequel le dispositif de retenue est approprié en vue d'un stockage superposé couché, **caractérisé en ce que** le dispositif de retenue (10, 10') constitué par la partie de base (1) et les deux parties latérales (2, 3) présente une section essentiellement en forme de V ou essentiellement en forme de X.

2. Appareil frigorifique selon la revendication 1, **caractérisé en ce que** le dispositif de retenue à section en V (10, 10') est formé au départ d'un produit semi-fini en forme de plaque.

3. Appareil frigorifique selon l'une des revendications précédentes 1 ou 2, **caractérisé en ce que** des bombements (7) pour l'accueil de bouteilles sont prévus dans les parties latérales (2, 3) du dispositif de retenue (10').

4. Appareil frigorifique (9) selon l'une des revendications précédentes 1 à 3, **caractérisé en ce que** la partie de base (1) et les parties latérales (2, 3) et/ou les transitions (4) entre la partie de base (1) et les parties latérales (2, 3) sont adaptées à la forme de l'espace intérieur du réfrigérateur.

5. Appareil frigorifique (9) selon l'une des revendications précédentes 1 à 4, **caractérisé en ce que** les rayons d'angles au niveau des transitions (4) entre la partie de base (1) et les parties latérales (2, 3) sont formés de façon correspondante aux rayons d'angle de l'espace intérieur du réfrigérateur.

6. Appareil frigorifique selon l'une des revendications 1 à 5, **caractérisé en ce que** le dispositif de retenue (10, 10') est doté d'une partie de couverture (12), qui relie les extrémités libres des parties latérales (2, 3).

7. Appareil frigorifique selon l'une des revendications précédentes, **caractérisé en ce que** la partie de base (1) sert de plan d'installation et **en ce que** des pieds en caoutchouc sont disposés sur la face inférieure de la partie de base (1).

8. Appareil frigorifique selon l'une des revendications précédentes, **caractérisé en ce que** le dispositif de retenue (10) présente un insert (8), lequel comprend plusieurs emplacements pour des bouteilles individuelles (5).
